# EUROPÄISCHE PATENTSCHRIFT

(11) **EP 0 456 011 B1**
(45) Veröffentlichungstag und Bekanntmachung des Hinweises auf die Patenterteilung: **01.03.1995**
(21) Anmeldenummer: 91106086.1
(22) Anmeldetag: 17.04.1991
(51) Int. Cl.: B31B 17/00

(54) **Vorrichtung zur Herstellung einer Dose aus kunststoffbeschichtetem Karton**
Device for making a box of cardboard provided with a layer of thermoplastic material
Dispositif pour la fabrication d'une boîte en carton pourvu d'une couche en matière thermoplastique

(30) Priorität: 09.05.1990 DE 4014774
(43) Veröffentlichungstag der Anmeldung: 13.11.1991
(73) Patentinhaber: MICHAEL HÖRAUF MASCHINENFABRIK GMBH + CO. KG, D-73072 Donzdorf (DE)
(72) Erfinder: Stahlecker, Werner, D-7000 Stuttgart 1 (DE); Müller, Berthold, W-7334 Süssen (DE)
(74) Vertreter: Wilhelm & Dauster Patentanwälte European Patent Attorneys

(56) Entgegenhaltungen:
- DE-A- 1 586 298
- GB-A- 362 968
- GB-A- 704 608
- US-A- 1 813 379
- US-A- 1 987 362
- US-A- 2 135 219
- US-A- 2 409 655
- US-A- 2 677 489
- US-A- 3 343 465
- US-A- 4 100 842
- US-A- 4 318 703
- US-A- 4 490 130

## Beschreibung

Die Erfindung betrifft eine Vorrichtung zur Herstellung einer Dose aus kunststoffbeschichtem Karton nach dem Oberbegriff des Patentanspruches 1 (siehe GB-A-704608).

In der DE-A-30 23 835 ist eine Dose gezeigt und beschrieben, die aus einem kunststoffbeschichten Karton mit einer eingelagerten Aluminiumschicht besteht und - im Fertigzustand - eine Hülse enthält, an deren beiden offenen Stirnseiten jeweils eine Stirnwand angebracht ist. Die bekannten Vorrichtungen zur Herstellung solcher Dosen sind dabei so ausgelegt, daß sie diese Dose zunächst in der Form eines einseitig offenen Bechers herstellen, in den das Füllgut eingefüllt wird. Die Herstellungsvorrichtung sieht daher nur eine Station zum Einsetzen einer Stirnwand vor. Nach dem Befüllen wird dann die zweite Stirnwand an einer anderen Vorrichtung eingesetzt, wobei dort, ebenso wie auch schon beim Einsetzen der ersten Stirnwand, zum Versiegeln der Nähte gegeneinander eine Art Induktionsschweißen verwendet wird, das auch die Verwendung einer Aluminiumschicht bedingt. Werden befüllte Dosen auf diese Art und Weise hergestellt, dann ist das Einbringen der zweiten Stirnwand, die auch ein mit einer Abreißlasche verschlossenes Loch aufweisen kann, das später als Entleeröffnung, zum Beispiel zum Einsetzen eines Strohhalmes dient, erschwert. Das bereits in der Dose befindliche Füllgut beeinträchtigt nämlich das Anbringen der zweiten Stirnwand beispielsweise dadurch, daß Feuchtigkeit in den Bereich der Siegelnähte gelangt.

Der Erfindung liegt daher die Aufgabe zugrunde, eine Vorrichtung der eingangs genannten Art so auszubilden, daß diese Nachteile vermieden werden. Insbesondere soll es auf einfache Art möglich sein, für beide Stirnwände einwandfreie Siegelnähte anzubringen und es soll verhindert werden, daß bei flüssigem Füllgut Feuchtigkeit vor dem Versiegeln in den Nahtbereich eindringen kann.

Diese Aufgabe wird bei einer Vorrichtung der eingangs genannten Art durch die kennzeichnenden Merkmale des Patentanspruches 1 gelöst. Die neue Vorrichtung ermöglicht es daher, beide Stirnwände bereits vor dem Befüllen der Dose anzubringen. Die Nähte lassen sich daher mit einfachen Mitteln und einwandfrei versiegeln, wobei es, wie auch bei anderen ähnlichen Herstellungsvorgängen ausreicht, zum Beispiel Heißluft zum Versiegeln der Nähte einzusetzen. Es besteht keine Gefahr, daß Feuchtigkeit in den Nahtbereich eindringt, so daß die vorgeschriebenen Siegeltemperaturen ohne weiteres erreicht werden können. Da eine der eingesetzten Stirnwände eine Füllöffnung aufweist, kann die Dose im nachhinein befüllt werden, wobei es keine Schwierigkeiten bereitet, die relativ kleine Füllöffnung nachträglich einwandfrei zu verschließen. Vorteilhaft ist, daß die mit der zweiten Stirnwand zu versehene Hülse in einer am Umfang der Hülse angreifenden Halterung geführt werden kann, so daß die Dose bis zu ihrer Endform im leeren Zustand einwandfrei und sicher gehandhabt werden kann.

Zum Wickeln der Hülse und zum Einsetzen der ersten Stirnwand kann in einfacher Weise ein Dorn vorgesehen sein, wie das im Anspruch 2 zum Ausdruck gebracht wird. Dieser Dorn kann nach den Merkmalen des Anspruches 3 Teil eines Sternrades sein, das taktweise von einer Wickelstation für die Hülse zu einer Station zum Einsetzen der ersten Stirnwand drehbar ist. Diesem Sternrad kann dann ein zweites Sternrad nach Anspruch 9 zugeordnet sein, welches die Halterung beinhaltet, an dem die Dose mit der noch offenen Füllöffnung fertiggestellt wird.

Vorteilhaft ist es, wenn der Station zum Einsetzen der ersten Stirnwand eine Fördereinrichtung für ein Kartonband zugeordnet ist, das in einfacher Weise bereits mit den vorgefertigten Füllöffnungen in einem solchen Abstand zueinander versehen ist, daß es nach den Merkmalen des Anspruches 4 ausreicht, der Station zum Einsetzen der ersten Stirnwand eine Schneideinrichtung zuzuordnen, mit der aus dem Kartonband lediglich Ronden ausgestanzt werden, die dann nach den Merkmalen des Anspruches 6 in einer Station zum Umbiegen des Randes der Stirnwände mit einer Zarge versehen werden. Dabei kann es ganz besonders vorteilhaft sein, wenn nach den Merkmalen des Anspruches 6 dieser Schneidstation eine Einsetzstation für einen Einfüllstutzen nachgeschaltet ist, der insbesondere mit einem Schraubgewinde versehen sein kann und daher - nach Abnehmen einer Schraubkappe - nicht nur als Füllöffnung, sondern auch als Entleeröffnung dienen kann.

Weitere Vorteile und Merkmale der Erfindung ergeben sich aus der nachfolgenden Beschreibung einiger Ausführungsbeispiele, die in der Zeichnung dargestellt sind. Es zeigen:
- Fig. 1: einen Längsschnitt durch eine mit einer erfindungsgemäßen Vorrichtung hergestellte, noch unbefüllte Dose mit einer noch unverschlossenen Aufreißlasche,
- Fig. 2: einen Längsschnitt durch eine andere nach der Erfindung hergestellte Dose mit einem Einfüllstutzen,
- Fig. 3: den Zuschnitt eines Mantels für die zu wickelnde Hülse,
- Fig. 4: die Hülse vor dem Einsetzen der Stirnwände,
- Fig. 5: ein Kartonband mit bereits vorbereiteten Füllöffnungen, aus dem die ersten Stirnwände in der erfindungsgemäßen Vorrichtung angeschnitten werden,
- Fig. 6: eine aus dem Kartonband ausgestanzte Ronde für die erste Stirnwand,
- Fig. 7: einen Längsschnitt durch eine bereits mit einer Zarge versehene erste Stirnwand,
- Fig. 8: einen Teil einer erfindungsgemäßen Vorrichtung mit einem ersten Sternrad zum Herstellen eines aus Hülse und erster Stirnwand bestehenden Bechers und
- Fig. 9: den zweiten Teil der Vorrichtung nach Fig. 8 mit einem zweiten Sternrad zum Fertigstellen der Dose.

Die Fig. 1 zeigt zunächst ein erstes Ausführungsbeispiel einer nach der Erfindung hergestellten Dose (1). Sie enthält eine gewickelte Hülse (2), in welche Stirnwände (3, 4) eingesetzt sind. Die Hülse (2) und die Stirnwände (3, 4) bestehen jeweils aus kunststoffgeschichtetem Karton, wahlweise ohne eingelagerte Aluminiumschicht.

Die einen Boden bildende Stirnwand (3) ist mit einer Zarge (5) versehen, um welche der Endbereich (6) der Hülse (2) gerollt ist. Es entsteht dadurch ein Nahtbereich (7), der nach dem Heißversiegeln dicht verschlossen ist. Die in den Fig. 8 und 9 gezeigte Vorrichtung zur Herstellung besitzt daher entsprechende Heißluftdüsen.

In entsprechender Weise weist die einen Deckel bildende Stirnwand (4) eine Zarge (8) auf, um welche der Endbereich (9) der Hülse (2) ebenfalls gerollt ist. Auch an den Stirnwand (4) wird somit ein Nahtbereich (10) gebildet, der nach einem Heißversiegeln dicht verschlossen ist.

Die Stirnwände (3, 4) sind in die Hülse (2) eingesetzt, bevor die Dose (1) mit einem Füllgut, beispielsweise einem Getränk, befüllt wird. Aus diesem Grunde weist die Stirnwand (4) eine Füllöffnung (11) auf, die mit der späteren Entleeröffnung identisch sein kann. Die Schnittkanten (12) der Füllöffnung (11) sind mit einem Schnittkantenschutz abgedichtet. Der Schnittkantenschutz kann beispielsweise durch die Beschichtung des Karton gewährleistet werden, die folienartig über die Schnittkanten (12) übersteht.

Die Stirnwand (4) kann vor dem Einsetzen bereits mit einem Verschlußelement (13) versehen sein, welches in eine noch geöffnete Aufreißlasche (14) übergeht. Nach dem Befüllen der Dose (1) kann die Aufreißlasche (14) in einfacher Weise verschlossen werden. Alternativ kann eine Aufreißlasche nach dem Fertigstellen der Dose (1), aber vor deren Befüllen angebracht werden, wobei die Aufreißlasche aber noch geöffnet ist.

Dadurch, daß die Stirnwände (3, 4) vor dem Befüllen der Dose (1) in die Hülse (2) eingesetzt werden, lassen sich die Nahtbereiche (7, 10) dicht versiegeln. Ein eventuell flüssiges Füllgut hat keine Gelegenheit, die Nahtbereiche (7, 10) zu beeinträchtigen und den Siegelvorgang zu erschweren.

Die Dose (15) nach Fig. 2 stellt eine andere Ausführung nach der Erfindung dar und unterscheidet sich von der Dose (1) der Fig. 1 im wesentlichen dadurch, daß bei der Dose (15) eine andere Stirnwand (16) eingesetzt ist. Bereits vor dem Einsetzen in die Hülse (2) wurde an der Stirnwand (16) ein Einfüllstutzen (17) angebracht, der später auch zum Entleeren der Dose (15) dient. Der Einfüllstutzen (17) besteht zweckmäßig aus Kunststoff und ist mit einem Flansch (18) an den Steg der Stirnwand (16) angesiegelt. Ein die Füllöffnung (11) enthaltender hülsenartiger Bereich (19) des Einfüllstutzens (17) weist ein Außengewinde (20) auf, so daß die befüllte Dose (15) später mit einem Schraubverschluß verschlossen werden kann.

Auch bei dieser Ausgestaltung ist es auf einfache Weise möglich, die Nahtbereiche (7, 10) vor dem Befüllen der Dose (15) durch Heißversiegeln dichtend abzuschließen.

Die Fig. 3 zeigt den zugeschnittenen Mantel (21), aus dem die Hülse (2) gewickelt wird. Der Mantelzuschnitt (21) ist ein im wesentlichen rechteckiger Zuschnitt, dessen gegenüberliegende Kanten (22, 23) den späteren Nahtbereich (26) nach dem Wickeln der Hülse (2) bilden (s. auch Fig. 4) und dessen andere gegenüberliegende Kanten (24, 25) sich an den Stirnseiten der Hülse (2) befinden.

Bei Fig. 4 erkennt man die bereits gewickelte Hülse (2), bei der sich die Kanten (22, 23) in einem Nahtbereich (26) überlappen. Bereits vor dem Einsetzen der Stirnwände (3, 4) wird der Nahtbereich (26) versiegelt.

Die Fig. 5 zeigt das in Pfeilrichtung (A) zu transportierende Kartonband (27), aus dem die einzelnen Stirnwände (4) hergestellt werden, die als erste in die Hülse (2) eingesetzt werden. Das Kartonband (27) ist bereits mit den Füllöffnungen (11) vorbereitet, so daß die Füllöffnungen (11) nicht erst an der Vorrichtung zum Herstellen einer Dose (1) oder (15) gestanzt zu werden brauchen. Dabei kann ggf. vorgesehen sein, daß die Schnittkanten (12) bereits in geeigneter Weise mit einem Schnittkantenschutz versehen sind. Selbstverständlich kann eine Einrichtung zum Ausstanzen der Füllöffnungen (11) auch in die erfindungsgemäße Vorrichtung integriert sein, die in den Fig. 8 und 9 gezeigt ist.

Die Fig. 6 zeigt eine aus dem zugeführten Kartonband (27) ausgestanzte Ronde (28) zum Herstellen der Stirnwand (4) (s. Fig. 7). Die Ronde (28) enthält die bereits ausgestanzte Füllöffnung (11), die ggf. mit einem Schnittkantenschutz versehen sein kann, es sei denn, man benutzt die Version mit dem Einfüllstutzen (17), der dann seinerseits ja den Schnittkantenschutz bildet. Die Stirnwand (4) nach Fig. 7 weist bereits die gezogene Zarge (8) auf.

In den Fig. 8 und 9 ist eine Vorrichtung zum Herstellen von Dosen (1 bzw. 15) dargestellt, wobei die Fig. 8 den einen Teil (29) und die Fig. 9 den zweiten, dem ersten Teil (29) zugeordneten Teil (49) der Vorrichtung darstellt.

Die Teilvorrichtung (29) nach Fig. 8 enthält ein sogenanntes Sternrad (30), das taktweise in Pfeilrichtung (C) schaltbar ist. Das im Takt drehbare Sternrad (30) enthält insgesamt acht Dorne (31), die nacheinander Bearbeitungsstationen (32 bis 39) durchlaufen.

Die Teilvorrichtung (29) enthält eine Rolle (40), welche in Pfeilrichtung (B) ein strichpunktiert dargestelltes Kartonband (41) für die Mantelzuschnitte (21) anliefert. Nach dem Ausstanzen des jeweiligen Mantelzuschnittes (21) wird der spätere Längsnahtbereich (26) in einer nachfolgenden Einrichtung (42) mit Heißluft erwärmt, so daß ein anschließender Apparat (43) einen Dichtstreifen zum Abdichten der späteren inneren Schnittkante (22) anbringen kann. Der spätere Nahtbereich (26) wird in einer Vorstation (44) umgelegt und vorgebogen und in einer weiteren Station (45) nochmals mit Heißluft erwärmt. Man erhält dann einen Mantel (46), dessen Bereiche der Schnittkanten (22, 23) genügend erwärmt sind, so daß der Mantel (46) in der Station (32) um den Dorn (31) gewickelt werden kann, wobei der Nahtbereich (26) versiegelt wird, so daß eine Längssiegelnaht der Hülse (2) entsteht.

Von einer Rolle (47) wird der nächsten Bearbeitungsstation (33) ein Kartonband (27) in Pfeilrichtung (A) zugeführt. Dieses Kartonband (27) kann so vorbereitet sein, wie es anhand der Fig. 5 bereits beschrieben war. Ggf. kann das Kartonband (27) vor der Station (33) eine Einsetzstation (48) für Einfüllstutzen (17) in Form von Schraubflanschen aus Kunststoff durchlaufen. In der Station (33) werden dann aus dem Kartonband (27) die in Fig. 6 dargestellten Ronden (28) in einer Stanze herausgestanzt, wonach die Zargen (8) angeformt werden. Die so entstehende Stirnwand (4) wird in der Station (33) in die Hülse (2) eingesetzt. Die Hülse (2) ist dann bereits an einer Seite mit einer Stirnwand (4 bzw. 16) verschlossen, wobei jedoch die Füllöffnung (11) offen ist.

Die auf dem Dorn (31) befindliche Hülse (2), in welche bereits die Stirnwand (4 bzw. 16) eingesetzt ist, wird anschließend im späteren Nahtbereich (10) in den Stationen (34, 35) mit Heißluft erwärmt. In der nachfolgenden Station (36) kann dann der Endbereich (9) der Hülse (2) um die Zarge (8) des Stirnwand (4 bzw. 16) gerollt werden. Die nachfolgenden Stationen (37, 38) dienen dem Bilden der Siegelnaht (10) zwischen der Hülse (2) und der Zarge (8) der Stirnwand (4 bzw. 16), wobei diese Siegelnaht (10) kreuzweise verpreßt wird. Das aus Hülse (2) und eingesetzter Stirnwand (4 bzw. 16) gebildete Zwischenprodukt, welches Becher genannt wird, kann danach in der letzten Station (39) der Teilvorrichtung (29) vom Dorn (31) abgeschoben und in Pfeilrichtung (D) weitertransportiert werden.

In Fig. 9 ist die der Teilvorrichtung (29) zugeordnete Teilvorrichtung (49) dargestellt, und man erkennt die Zuführbahn für die in Pfeilrichtung (D) zugelieferten Becher (52). Die zugeführten Becher (52) werden zunächst in einer Vorrichtung (53) vereinzelt, wobei die Becher (52) an das in Pfeilrichtung (F) taktweise rotierende Sternrad (50) übergeben und in eine hülsenartige Außenaufnahme (51) eingeschoben werden, die am Umfang der Hülse (2) angreift. Da ein Becher (52) in einer Außenaufnahme (51) etwas schwieriger zu handhaben ist als eine Hülse (2) auf einem Dorn (31), ist es zweckmäßig, die Stirnwand (3), welche einfacher gestaltet ist als die Stirnwand (4 bzw. 16), erst an der Teilvorrichtung (49) anzubringen. Die den Boden (3) bildende Stirnwand wird in der nächsten Station (55) in den Becher (52) eingesetzt. Hierfür ist eine Rolle (62) vorgesehen, von der ein Kartonband (63) abgezogen und in Pfeilrichtung (E) der Station (55) zugeführt wird. Die Station (55) enthält eine Stanze, in welcher die Ronde für die Stirnwand gestanzt und gezogen, d.h. die Zarge (5) angeformt wird. In dieser Station (55) wird die Stirnwand (3) in den Becher (52) eingesetzt.

Die nachfolgenden Stationen (56, 57) dienen dem Erwärmen des Nahtbereiches (7) mit Heißluft. In der Station (58) wird dann der Endbereich (6) der Hülse (2) um die Zarge (5) der Stirnwand (3) gerollt. Die nachfolgenden Stationen (59, 60) dienen wieder dem Bilden der Siegelnaht (7), die kreuzweise verpreßt wird. In der letzten Station (61) schließlich wird die fertige Dose (1 bzw. 15) abgeschoben und in Pfeilrichtung (G) einer Füllstation zugeführt.

## Patentansprüche

1. Vorrichtung zur Herstellung einer Dose (1; 15) aus kunststoffbeschichtetem Karton, mit einer Wenigstens einen Dorn (31) eines Sternrades (30) enthaltenden Einrichtung zum Wickeln einer Hülse (2), mit Einrichtungen zum Einsetzen und Versiegeln zweier als Boden und Deckel dienenden Stirnwände (3, 4; 3, 16), von denen eine eine Füllöffnung (11) aufweist, sowie mit mindestens einer am Umfang der Hülse (2) angreifenden Halterung (51), die an der Einrichtung zum Einsetzen der zweiten Stirnwand (3) angeordnet ist, dadurch gekennzeichnet, daß der Dorn (31) zum Wickeln der Hülse (2) auch zum Einsetzen der ersten Stirnwand (4; 16) vorgesehen ist und daß die an der Einrichtung zum Einsetzen der zweiten Stirnwand (3) angeordnete Halterung (51) an einem zweiten Sternrad (50) vorgesehen ist.

2. Vorrichtung nach Anspruch 1, dadurch gekennzeichnet, daß das erste Sternrad (30) taktweise von einer Wickelstation (32) für die Hülse (2) zu einer Station (33) zum Einsetzen der ersten Stirnwand (4; 16) drehbar ist.

3. Vorrichtung nach Anspruch 1 und 2, dadurch gekennzeichnet, daß die Station (33) zum Einsetzen der ersten Stirnwand (4; 16) mit einer Fördereinrichtung (A) für ein Kartonband (27) versehen ist.

4. Vorrichtung nach einem der Ansprüche 1 bis 3, dadurch gekennzeichnet, daß der Station (33) zum Einsetzen der ersten Stirnwand (4; 16) eine Schneideinrichtung zugeordnet ist.

5. Vorrichtung nach einem der Ansprüche 1 bis 4, dadurch gekennzeichnet, daß der Schneideinrichtung eine Station zum Umbiegen des Randes der Stirnwände (4; 16) zu einer Zarge (8) nachgeschaltet ist.

6. Vorrichtung nach Anspruch 5, dadurchgekennzeichnet, daß der Schneideinrichtung eine Einsetzstation (48) für einen Einfüll- und Entleerstutzen (17) zugeordnet ist, der insbesondere mit einem Schraubgewinde (20) versehen ist.

7. Vorrichtung nach einem der Ansprüche 1 bis 6, dadurch gekennzeichnet, daß der Station (32, 33) zum Wickeln der Hülse und zum Einsetzen der Stirnwände (4; 16) Heißluftdüsen zum Erwärmen und Versiegeln der Nähte zugeordnet sind.

8. Vorrichtung nach einem der Ansprüche 1 bis 7, dadurch gekennzeichnet, daß beide Sternräder (30, 50) durch eine Zuführbahn (Pfeilrichtung D) miteinander verbunden sind.

9. Vorrichtung nach einem der Ansprüche 1 bis 8, dadurch gekennzeichnet, daß die Station (55) zum Einsetzen der zweiten Stirnwand (3) mit einer Fördereinrichtung (E) für ein Kartonband (63) versehen ist.

## Claims

1. Device for making a box of cardboard provided with a layer of thermoplastic material, having means for winding a case (2), said means comprising at least one mandrel (31) of a star wheel (30), and means for fitting and sealing two end walls (3, 4; 3, 16) to serve as bottom and cover, one of which is provided with a filling opening (11), and having further at least one holder (51) arranged on the means for fitting the second end wall (30) and engaging the circumference of the case (2), characterized in that the mandrel (31) for winding the case (2) is intended also for inserting the first end wall (4; 16) and that the holder (51) arranged on the means for inserting the second end wall (3) is provided at a second star wheel (50).

2. Device according to claim 1, characterized in that the first star wheel (30) can be rotated in a clocked way from a winding station (32) for the case (2) to a station (33) for fitting the first end wall (4; 16).

3. Device according to claims 1 and 2, characterized in that the station (33) for fitting the first end wall (4; 16) is provided with feeding means (A) for a carton strip (27).

4. Device according to any of claims 1 to 3, characterized in that a cutting means is assigned to the station (33) for fitting the first end wall (4; 16).

5. Device according to any of claims 1 to 4, characterized in that the cutting means is followed by a station for bending over the edge of the end walls (4; 16) to form a border (8).

6. Device according to claim 5, characterized in that the cutting means has assigned to it a fitting station (48) for a filling and discharge pipe end (17) that is especially provided with a screw thread (20).

7. Device according to any of claims 1 to 6, characterized in that the station (32, 33) for winding the case and for fitting the end walls (4; 16) has assigned to it hot-air nozzles for heating and sealing the seams.

8. Device according to any of claims 1 to 7, characterized in that the two star wheels (30, 50) are interconnected by a feeding track (arrow D).

9. Device according to any of claims 1 to 8, characterized in that the station (55) for fitting the second end wall (3) is provided with feeder means (E) for a carton strip (63).

## Revendications

1. Dispositif pour fabriquer une boîte (1 ; 15) à partir d'un carton enduit de plastique, comportant un dispositif qui contient au moins un mandrin (31) d'une roue étoilée (30), servant à enrouler un tube (2), des dispositifs pour insérer et thermosceller deux parois frontales (3, 4 ; 3, 16) servant de fond et de couvercle, dont l'une comporte un orifice de remplissage (11), ainsi qu'au moins une fixation (51), agissant sur la périphérie du tube (2), qui est disposée contre le dispositif servant à l'insertion de la deuxième paroi frontale (3), caractérisé en ce que le mandrin (31) servant à l'enroulement du tube (2) est aussi prévu pour l'insertion de la première paroi frontale (4 ; 16), et que la fixation (51), rapportée au dispositif servant à insérer la deuxième paroi frontale (3), est prévue contre une deuxième roue étoilée (50).

2. Dispositif selon la revendication 1, caractérisé en ce que la première roue étoilée peut tourner pas à pas, entre un poste d'enroulement (32) du tube (2) et un poste (33) destiné à insérer la première paroi frontale (4 ; 16).

3. Dispositif selon la revendication 1 ou 2, caractérisé en ce que le poste (33) servant à insérer la première paroi frontale (4 ; 16) est pourvu d'un dispositif de transport (A) pour une bande de carton (27).

4. Dispositif selon l'une des revendications 1 à 3, caractérisé en ce qu'un dispositif de massicot est affecté au poste (33) destiné à insérer la première paroi frontale (4 ; 16).

5. Dispositif selon l'une des revendications 1 à 4, caractérisé en ce qu'un poste destiné à replier le bord des parois frontales (4 ; 16) pour donner un rebord (8) est installé en aval du dispositif de massicot.

6. Dispositif selon la revendication 5, caractérisé en ce qu'au dispositif de massicot est affecté un poste d'insertion (48), destiné à insérer une tubulure de remplissage et de vidange (17), qui en particulier est pourvue d'un filetage (20).

7. Dispositif selon l'une des revendications 1 à 6, caractérisé en ce qu'au poste (32, 33) servant à enrouler le tube et à insérer les parois frontales (4 ; 16) sont affectées des buses à air chaud, pour chauffer et thermosceller les joints.

8. Dispositif selon l'une des revendications 1 à 7, caractérisé en ce que les deux roues étoilées (30, 50) sont reliées l'une à l'autre par une bande d'amenée (direction de la flèche D).

9. Dispositif selon l'une des revendications 1 à 8, caractérisé en ce que le poste (55) servant à insérer la deuxième paroi frontale (3) est pourvue d'un dispositif (E) servant au transport d'une bande de carton.
